# EUROPÄISCHE PATENTSCHRIFT

(11) **EP 3 683 131 B1**
(45) Veröffentlichungstag und Bekanntmachung des Hinweises auf die Patenterteilung: **09.10.2024**
(21) Anmeldenummer: 19151958.6
(22) Anmeldetag: 15.01.2019
(51) Int. Cl.: B63B 3/68, E04B 2/74, B63B 25/26

(54) **ISOLIERTE BEGRENZUNG EINES KÜHLRAUMS AUF EINEM SCHIFF**
ISOLATED BORDERING OF A REFRIGERATED AREA ON A SHIP
DÉLIMITATION ISOLÉE D'UNE CHAMBRE FRIGORIFIQUE SUR UN NAVIRE

(43) Veröffentlichungstag der Anmeldung: 22.07.2020
(73) Patentinhaber: Lethe GmbH, 21079 Hamburg (DE)
(72) Erfinder: BRUMMERLOH, Armin, 28211 Bremen (DE); PETEREIT, Sven, 18507 Grimmen (DE)
(74) Vertreter: Hauck Patentanwaltspartnerschaft mbB

(56) Entgegenhaltungen:
- EP-A1- 3 196 382
- WO-A1-2010/086491
- WO-A1-87/06966
- DE-A1- 2 832 106
- GB-A- 2 536 915
- GB-A- 846 123

## Beschreibung

Die Erfindung betrifft einen isolierten Boden, eine isolierte Wand und eine isolierte Decke eines Kühlraumes auf einem Schiff.

Die Marine verwendet Zubringerschiffe (Tender) für die Versorgung größerer Schiffe (z.B. Korvetten oder Fregatten) mit Lebensmitteln, Treibstoff, Munition und anderen Verbrauchsmaterialien. Für den Transport von Kühlwaren weisen Zubringerschiffe große Kühlräume auf. Diese können insbesondere Kühlräume für Fleisch oder Fisch (Kühlbereich: 1°C), für Tiefkühlkost (Kühlbereich: -21 bis -23°C), für Gemüse (Kühlbereich: +4°C), für Brot (Kühlbereich: +4 °C) oder für Kartoffeln (Kühlbereich +8 °C) umfassen.

Bei der Auslegung der Isolierung der Begrenzungen (Boden, Wände, Decken) von Kühlräumen bei den Tender-Schiffen wird von einer Außenlufttemperatur von -15 °C bis +35 °C, einer relativen Raumfeuchte von 80 % und einer maximalen Raumtemperatur von +45 °C ausgegangen.

Herkömmliche Isolierungen von Kühlräumen auf Zubringerschiffen umfassen mehrere Lagen Isoliermaterial, die nacheinander auf den Stahlwänden (Wände (Außenhaut, Schotten), Decken, Böden) aufgebaut werden. Der Aufbau der Isolierungen unter Anpassung an die jeweiligen Begrenzungen ist aufwendig. Aufgrund von Ausbeulungen, Knicken und Profilen kommt es zu Lufteinschlüssen in den Isolierungen sowie zu einem Luftwechsel mit der Luft außerhalb der Isolierungen. Durch diverse Kältebrücken kann die immer wieder erneuerte, feuchte Außenluft in der Isolierung zum Kondensieren gebracht werden. Zudem sind die Isolierungen der Zellenböden nur versiegelt, sodass Wasser kapillar durch Ritzen und defekte Versiegelungsfugen in die Isolierung des Bodens gelangen kann. Durch das eingedrungene Wasser kann es zu Korrosion und Beschädigung der Schiffsstruktur kommen.

Bei der schiffbaulichen Untersuchung (SBU) werden alle zehn Jahre die Schiffsstrukturen durch die Klasse kontrolliert. Die Untersuchung umfasst insbesondere eine Stahldickenmessung. Hierfür muss die gesamte Kühlzelle einschließlich der Isolierungen ausgebaut werden. Nach der Untersuchung müssen die Kühlzellen neu aufgebaut werden, wobei nur wenige Teile wie Türen und Regale wiederverwendet werden können.

Auch andere Marineschiffe, Handelsschiffe und Kreuzfahrtschiffe sind für die Verproviantierung mit größeren Kühlräumen ausgestattet.

Die DE 28 32 106 A1 beschreibt ein Schiff mit isolierten Stauräumen, in denen Isolierzellen mit ebenen Wänden aus vorgefertigten Paneelen gebildet sind. Die Paneele bestehen aus einem Isoliermaterial aus Mineralfasern oder Kunststoffschaum. Auf der Außenseite und der Innenseite des Isoliermaterials weisen sie jeweils eine Abdeckung aus Blech, Kunststoff oder Sperrholz auf. An den Stoßfugen sind die Paneele mit Nuten versehen, in die ein Federkeil eingreift. Die Bodenpaneele können unmittelbar auf das Zwischendeck gelegt sein oder durch eine Kreuzbalkenlage abgestützt werden.

Die EP 3 196 382 A1 beschreibt einen schalldämmenden Boden insbesondere für Schiffe, der eine Unterkonstruktion aus nicht brennbaren Materialien als nivellierte Aufständerung und einer Auflage aus Boden-Paneelen aufweist. Die Boden-Paneele weisen einen schalldämmenden Kern aus Mineralwolle und eine obere Halbschale und eine untere Halbschale als Abdeckung auf, wobei die Halbschalen im Wesentlichen nicht miteinander verbunden sind.

Davon ausgehend liegt der Erfindung die Aufgabe zugrunde, eine isolierte Begrenzung eines Kühlraumes auf einem Schiff zur Verfügung zu stellen, die die Kondensatbildung verhindert und die Lebensdauer der Kühlzellen erhöht.

Die Aufgabe wird durch eine isolierte Wand oder Decke gemäß Anspruch 1 gelöst. Weitere Ausführungsarten der Erfindung sind in Unteransprüchen angegeben.

Gemäß Anspruch 1 betrifft die Erfindung ein Schiff mit einem Kühlraum mit einer isolierten Wand oder Decke umfassend:
- eine Wand oder Decke,
- von der Wand oder Decke vorstehende Bolzen,
- eine an den Bolzen gehaltene Unterkonstruktion,
- mindestens zwei an der Unterkonstruktion in einem Abstand von der Wand oder Decke gehaltene Lagen von Paneelen aus Isolierplatten aus Mineralwolle mit einer äußeren Abdeckung aus Blech auf der der Wand oder Decke zugewandten Außenseite und einer inneren Abdeckung aus Blech auf der dem Inneren des Kühlraumes zugewandten Innenseite, dadurch gekennzeichnet, dass
- die Lagen von Paneelen eine Lage von äußeren Paneelen und eine Lage von Kernisolier-Paneelen umfassen,
- auf der Unterkonstruktion eine äußere Vorsatzschale aus den äußeren Paneelen angeordnet ist und
- auf der äußeren Vorsatzschale eine Kernisolierung aus den Kernisolier-Paneelen stoßversetzt zu den äußeren Paneelen angeordnet ist.

Durch die an den Bolzen gehaltene Unterkonstruktion kann eine gleichmäßige Basis zum Aufbringen eines Wandmoduls oder eines Deckenmoduls der Isolierung des Kühlraumes bereitgestellt werden. Das Wand- oder Deckenmodul (Wand- oder Deckenisolierung) wird von den Paneelen, der äußeren Abdeckung und der inneren Abdeckung gebildet. Gemäß einer bevorzugten Ausführungsart der Erfindung bildet die Unterkonstruktion eine ebene Montagefläche für die Paneele. Die Isolierung des Wandmoduls kann so ausgelegt werden, dass der Taupunkt innerhalb der Paneele liegt. Die Paneele enthalten wiederum nur wenig Lufteinschlüsse. Hierdurch wird ein Auskondensieren von Wasser vermieden. Die Abdeckungen aus Blech bilden eine Dampfsperre und verhindert einen Luftwechsel mit feuchter Außenluft. Durch Vorfertigung der Paneele mit vollflächigem Verkleben der Abdeckungen aus Blech mit den Isolierplatten sowie montageseitig der Stöße zwischen den Paneelen kann eine zuverlässige Dampfsperre hergestellt werden. Mittels stoßversetzter Anordnung der Paneele in mehreren Lagen kann die Kondensation noch weiter herabgesetzt werden. Durch die innere und äußere Abdeckung aus Blech werden von der Unterkonstruktion und von Wandhalterungen der Regale eingeleitete Lasten auf die Flächen der Isolierplatten verteilt, sodass sie diese nicht beschädigen. Insgesamt verbessern die Abdeckungen aus Blech die Haltbarkeit der Paneele und schützen sie vor äußeren Einflüssen.

Gemäß einer Ausführungsart der Erfindung liegen die Paneele unmittelbar (ohne Material dazwischen) auf der Unterkonstruktion auf. Gemäß einer weiteren Ausführungsart liegen die Bleche der inneren und äußeren Abdeckungen unmittelbar auf den Isolierplatten auf. Hierdurch wird der Aufbau der isolierten Wand oder Decke vereinfacht.

Gemäß einer weiteren Ausführungsart sind die Paneele mit der Unterkonstruktion rückseitig verschraubt und verklebt. Gemäß einer weiteren Ausführungsart sind die Bleche mit den Isolierplatten verklebt. Hierdurch wird der Aufbau der isolierten Wand oder Decke weiter vereinfacht.

Auf der Unterkonstruktion ist eine äußere Vorsatzschale aus äußeren Paneelen angeordnet. Auf der äußeren Vorsatzschale ist eine Kernisolierung aus Kernisolier-Paneelen stoßversetzt zu den äußeren Paneelen montiert. Durch die stoßversetzte Anordnung der beiden Lagen von Paneelen aufeinander wird die Dampfdurchlässigkeit weiter herabgesetzt. Zudem wird durch die Aufteilung der Isolierung auf eine äußere Vorsatzschale und eine Kernisolierung die Montage erleichtert, da die Paneele kompakter und damit besser handhabbar ausgeführt werden können. Gemäß einer weiteren Ausführungsart sind die Kernisolier-Paneele mit den äußeren Paneelen vollflächig verklebt und versiegelt. Gemäß einer weiteren Ausführungsart sind die äußeren Paneele an den Stößen miteinander verklebt und versiegelt. Gemäß einer weiteren Ausführungsart sind die Kernisolier-Paneele an den Stößen miteinander verklebt und versiegelt.

Gemäß einer weiteren Ausführungsart weisen die äußeren Paneele auf der Außenseite (d.h. der Schiffsstruktur zugewandten Seite) einer Isolierplatte eine äußere Abdeckung aus Blech auf. Gemäß einer weiteren Ausführungsart weisen die Kernisolier-Paneele auf der Außenseite und auf der Innenseite einer Isolierplatte eine äußere und/oder innere Abdeckung aus Blech auf. Hierdurch werden die Paneele geschützt, ihre Haltbarkeit erhöht und bei Ausführung der Abdeckungen aus "Edelstahl" auch korrosionsgeschützt.

Gemäß einer weiteren Ausführungsart ist auf den Kernisolier-Paneelen eine innere Vorsatzschale aus inneren Paneelen stoßversetzt angeordnet. Durch die stoßversetzte Anordnung der inneren Paneele zu den Kernisolier-Paneelen wird die Dampfdurchlässigkeit weiter herabgesetzt. Zudem wird durch die Aufteilung der Isolierung auf eine äußere Vorsatzschale, eine Kernisolierung und eine innere Vorsatzschale die Montage erleichtert, da die Paneele kompakter und damit besser handhabbar ausgeführt werden können. Gemäß einer weiteren Ausführungsart sind die inneren Paneele unmittelbar auf den Kernisolier-Paneelen angebracht. Gemäß einer weiteren Ausführungsart sind die inneren Paneele vollflächig mit den Kernisolier-Paneelen verklebt und versiegelt. Gemäß einer weiteren Ausführungsart sind die inneren Paneele an den Stößen miteinander verklebt und versiegelt.

Gemäß einer weiteren Ausführungsart weisen die inneren Paneele auf der Innenseite (d.h. der dem Kühlraum zugewandten Seite) eine innere Abdeckung aus Blech auf. Hierdurch wird die dem Inneren des Kühlraums zugewandte Seite gegen äußere Einflüsse geschützt und die Haltbarkeit der inneren Paneele erhöht.

Gemäß einer weiteren Ausführungsart weisen die Isolierplatten der Kernisolier-Paneele an Stoßstellen Nut-Feder-Verbindungen miteinander auf. Gemäß einer weiteren Ausführungsart umfassen die Nut-Feder-Verbindungen Nuten in den benachbarten Rändern der Isolierplatten der Kernisolier-Paneele und in zwei benachbarte Nuten eingesetzte Federn. Hierdurch wird die Montage der Kernisolier-Paneele erleichtert und die Dampfdurchlässigkeit weiter herabgesetzt.

Gemäß einer weiteren Ausführungsart ist die Abdeckung aus Blech eine Schale aus Blech, welche die Isolierplatte zumindest teilweise aufnimmt. Gemäß einer weiteren Ausführungsart handelt es sich hierbei um die äußere Abdeckung der äußeren Paneele und/oder um die innere Abdeckung der inneren Paneele und/oder um die äußere und/oder innere Abdeckung der Kernisolier-Paneele. Die Schale aus Blech deckt die Isolierplatte auf einer Seite vollständig und den Rand der Isolierplatte zumindest teilweise ab. Gemäß einer weiteren Ausführungsart weist die schalenförmige Abdeckung einen abgewinkelten Rand auf. Die Isolierplatte liegt vollflächig auf dem Boden der Abdeckung auf und die Abwinklung liegt entweder am Rand der gegenüberliegenden Seite oder an einer Flanke einer randseitig in die Isolierplatte eingebrachten Nut für eine Nut-Feder-Verbindung an.

Gemäß einer weiteren Ausführungsart ist die Abdeckung aus Blech unmittelbar auf der Isolierplatte angeordnet.

Gemäß einer weiteren Ausführungsart sind die äußeren Paneele und/oder die Kernisolier-Paneele und/oder die inneren Paneele vollflächig mit den Abdeckungen verklebt.

Gemäß einer weiteren Ausführungsart ist zwischen der Unterkonstruktion und der Wand oder der Decke eine Grundisolierung vorhanden, die vorzugsweise mit Aluminium kaschierte Mineralwolle umfasst. Die Grundisolierung bildet eine eigenständige Isolierung schiffbaulicher Strukturen, die den Wärmedurchgang verringert.

Gemäß einer weiteren Ausführungsart sind die Bolzen auf der Wand oder Decke festgeschweißte Schweißbolzen. Gemäß einer weiteren Ausführungsart ist die Unterkonstruktion über elastische Pufferelemente mit den Bolzen verbunden. Hierdurch wird eine Übertragung von Schwingungen der Schiffsstruktur über die Wand oder Decke auf die Isolierung der Kühlzelle verhindert. Gemäß einer weiteren Ausführungsart sind die Pufferelemente außen an den Bolzen befestigt und innen an der Unterkonstruktion befestigt.

Gemäß einer weiteren Ausführungsart umfasst die Unterkonstruktion horizontale Profilelemente, die bei Befestigung an der Wand auch als "Wegerungen" bezeichnet werden, insbesondere U-Profile.

Gemäß einer weiteren Ausführungsart der isolierten Wand sind die Paneele vertikal ausgerichtet.

Gemäß einer Ausführungsart weist der Kühlraum des Schiffes einen isolierten Boden auf umfassend
- vom Boden vorstehende Bolzen,
- eine an den Bolzen gehaltene Unterkonstruktion,
- mindestens eine an der Unterkonstruktion in einem Abstand vom Boden gehaltene Lage von Isolierplatten aus Mineralwolle, mit einer äußeren Abdeckung aus Blech auf der dem Boden zugewandten Außenseite und
- eine auf den Isolierplatten angeordnete Druckverteilungsschicht umfassend mindestens eine Lage von Sperrholzplatten mit einer inneren Abdeckung aus Blech auf der dem Inneren des Kühlraumes zugewandten Innenseite.

Durch die auf dem Bolzen gehaltene Unterkonstruktion kann eine gleichmäßige, ebene Basis zum Aufbringen eines Bodenmoduls der Isolierung des Kühlraumes (Kühlzelle) bereitgestellt werden. Das Bodenmodul (Bodenisolierung) wird von den Isolierplatten, der Druckverteilungsschicht und den inneren und äußeren Abdeckungen gebildet. Auf der Unterkonstruktion kann die Isolierung ohne Lufteinschlüsse aufgebaut werden. Die Isolierung wird so ausgelegt, dass der Taupunkt innerhalb der Isolierplatten bleibt. Isolierplatten aus Mineralwolle enthalten nur wenig Luft. Hierdurch wird ein Auskondensieren von Wasser vermieden. Durch die äußere Abdeckung (Trägerplatten) werden die Kräfte von der Unterkonstruktion gleichmäßig auf die Isolierplatten übertragen. Durch die mindestens eine Lage Sperrholzplatten und die innere Abdeckung (Beplattung) aus Blech werden auf der Unterkonstruktion die von den Regalfüßen eingeleitete Lasten auf die Fläche der Isolierplatten verteilt, sodass sie diese nicht beschädigen. Durch Verschweißen der Bleche der inneren Abdeckung wird die Ansammlung von Wasser oder anderen Flüssigkeiten auf dem Boden des Kühlraumes (bzw. der Schiffsstruktur) wirksam verhindert.

Gemäß einer Ausführungsart der Erfindung sind mehrere übereinander angeordnete Lagen von Isolierplatten aus Mineralwolle von der Unterkonstruktion in einem Abstand vom Boden gehalten. Gemäß einer weiteren Ausführungsart weist nur die unterste Lage von Isolierplatten die Abdeckung an der Außenseite auf. Gemäß einer weiteren Ausführungsart sind nur zwei Lagen von Isolierplatten aus Mineralwolle vorhanden. Gemäß einer weiteren Ausführungsart ist auf einer ersten Lage von Isolierplatten eine zweite Lage von Isolierplatten schwimmend verlegt. Gemäß einer weiteren Ausführungsart sind auf der mindestens einen Lage von Isolierplatten mehrere im Kreuzversatz verlegte Sperrholzplatten verlegt. Gemäß einer weiteren Ausführungsart sind die mehreren Lagen Sperrholzplatten wasserdicht miteinander verleimt und verklebt. Gemäß einer weiteren Ausführungsart sind nur zwei Lagen Sperrholzplatten auf der mindestens einen Lage von Isolierplatten verlegt.

Gemäß einer weiteren Ausführungsart besteht die Beplattung aus mehreren Blechen. Gemäß einer weiteren Ausführungsart umfasst die Beplattung mehrere Bleche, die an den Rändern miteinander verschweißt sind. Gemäß einer weiteren Ausführungsart ist die Beplattung wannenartig ausgebildet, um Flüssigkeit an einem seitlichen Ablaufen zu hindern. Gemäß einer weiteren Ausführungsart ist die Beplattung aus Blech am äußeren Rand mit nach oben vorstehenden Leisten oder Winkeln Fußleisten aus Blech verschweißt, um eine Wanne aus Blech zu bilden.

Gemäß einer weiteren Ausführungsart weisen die Isolierplatten an der Außenseite eine Beschichtung aus Blech auf. Gemäß einer weiteren Ausführungsart ist die Beschichtung aus Blech mit den Isolierplatten verklebt. Gemäß einer weiteren Ausführungsart ist die Beschichtung aus Blech vollflächig mit den Isolierplatten verklebt. Gemäß einer weiteren Ausführungsart sind die Bleche an der Unterkonstruktion befestigt, beispielsweise mittels Schrauben und/oder durch Verkleben.

Gemäß einer weiteren Ausführungsart liegt die äußere Abdeckung aus Blech unmittelbar (ohne Material dazwischen) auf der Unterkonstruktion auf. Gemäß einer weiteren Ausführungsart liegen die Isolierplatten der zweiten Lage unmittelbar auf den Isolierplatten der ersten Lage auf. Gemäß einer weiteren Ausführungsart liegen die Sperrholzplatten unmittelbar auf der mindestens einen Lage aus Isolierplatten auf. Gemäß einer weiteren Ausführungsart liegen die Bleche der inneren Abdeckung unmittelbar auf den Sperrholzplatten auf. Hierdurch wird der Aufbau des isolierten Bodens weiter vereinfacht. Gemäß einer weiteren Ausführungsart liegt die innere Abdeckung auf den Sperrholzplatten auf und wird verklebt.

Gemäß einer weiteren Ausführungsart bestehen sämtliche Bleche aus Edelstahl, sodass sie nicht korrodieren. Gemäß einer alternativen Ausführungsart sind die Bleche auf andere Weise korrosionsgeschützt, beispielsweise durch Verzinken oder einen Korrosionsschutzanstrich.

Gemäß einer weiteren Ausführungsart weisen benachbarte Isolierplatten an Stoßstellen Nut-Feder-Verbindungen miteinander auf. Hierdurch wird die Montage der Paneele erleichtert und die Dampfdurchlässigkeit herabgesetzt.

Gemäß einer weiteren Ausführungsart sind die Nut-Feder-Verbindungen gebildet durch Nuten an den benachbarten Rändern von Isolierplatten und in die benachbarten Nuten eingesetzten Federn aus Streifen aus Mineralwolle. Die Federn sind zusätzliche Bauteile, die in die Nuten der Isolierplatten eingesetzt werden. Für die Federn können Materialreste aus dem Zuschnitt der Isolierplatten verwendet werden. Diese Ausführung ist besonders materialsparend und einfach herstellbar.

Gemäß einer weiteren Ausführungsart ist zwischen der Unterkonstruktion und dem Boden (Schiffstruktur) eine Grundisolierung vorhanden, die vorzugsweise von mit Aluminium kaschierter Mineralwolle gebildet wird. Diese Grundisolierung am Boden sowie die Grundisolierung der Außenhaut, der Schotte und teilweise des darüber liegenden Decks bildet eine eigenständige Isolierung schiffbaulicher Strukturen, die den Wärmedurchgang z.B. aus umliegenden Räumen, Tanks usw. verringert.

Gemäß einer weiteren Ausführungsart sind die Bolzen auf dem Boden festgeschweißte Schweißbolzen. Gemäß einer weiteren Ausführungsart ist die Unterkonstruktion über elastische Pufferelemente mit dem Bolzen verbunden. Die Pufferelemente verhindern eine Übertragung von Schwingungen der Schiffsstruktur über den Boden auf die Isolierung der Kühlzelle. Gemäß einer weiteren Ausführungsart sind die elastischen Pufferelemente außen an den Bolzen und innen an der Unterkonstruktion befestigt.

Gemäß einer weiteren Ausführungsart umfasst die Unterkonstruktion Hutprofile oder andere Profilelemente. Gemäß einer weiteren Ausführungsart bestehen die Profilelemente aus Aluminium oder aus einer Aluminiumlegierung. Gemäß einer anderen Ausführungsart bestehen die Profilelemente aus Edelstahl. Gemäß einer weiteren Ausführungsart sind die Profilelemente oben auf den Bolzen oder auf den Pufferelementen befestigt. Mittels der Profilelemente wird unter verhältnismäßig geringem Materialeinsatz und entsprechend geringem Gewicht eine stabile Unterkonstruktion erreicht.

Gemäß einer weiteren Ausführung sind die Profilelemente gitterförmig angeordnet, wobei vorzugsweise die Profilelemente die Stöße der darauf angeordneten Paneele abdecken, um höhere Festigkeiten zur erreichen. Gemäß einer weiteren Ausführungsart ist an den Kreuzungsstellen jeweils ein durchgehendes Hutprofil mit zwei voneinander getrennten Abschnitten eines diese kreuzenden Hutprofils an den Flanschen verbunden, beispielsweise durch Verschrauben.

Gemäß einer weiteren Ausführungsart bestehen die Isolierplatten aus hochverdichteter Mineralwolle. Gemäß einer weiteren Ausführungsart weist die hochverdichtete Mineralwolle eine Dichte von mindestens 150 kg/m³ auf. Gemäß einer weiteren Ausführungsart bestehen die Isolierplatten aus Steinwolle oder aus Glaswolle. Gemäß einer weiteren Ausführungsart haben die Paneele einen senkrechten Verlauf der Fasern. Gemäß einer weiteren Ausführungsart wird für die Isolierplatten das Material Conrock^{™} der Firma Rockwool verwendet.

Gemäß einer weiteren Ausführungsart weisen die Isolierplatten der ersten Lage eine Dicke von 120 mm, die Isolierplatten der zweiten Lage eine Dicke von 38 mm, die Sperrholzplatten eine Dicke von 21 mm, und die Bleche eine Dicke von 2 bis 3 mm, auf. Bei Einbehaltung dieser Abmessungen befindet sich bei den vorgegebenen Parametern der Taupunkt innerhalb der Isolierplatten.

Gemäß einer weiteren Ausführungsart bestehen die Paneele aus hochverdichteter Mineralwolle. Gemäß einer weiteren Ausführungsart weist die hochverdichtete Mineralwolle eine Dichte von mindestens 150 kg/m³ auf. Gemäß einer weiteren Ausführungsart bestehen die Paneele aus Steinwolle oder aus Glaswolle. Gemäß einer weiteren Ausführungsart haben die Fasern einen zur Hauptausdehnungsrichtung der Paneele senkrechten Verlauf. Gemäß einer weiteren Ausführungsart bestehen die Paneele aus Steinwolle oder aus Glaswolle. Gemäß einer weiteren Ausführungsart wird für die Paneele das Material Conrock^{™} der Firma Rockwool verwendet.

Gemäß einer weiteren Ausführungsart weisen die äußeren Paneele eine Dicke von 40 mm, und/oder die Kernisolier-Paneele eine Dicke von 120 mm, und/oder die inneren Paneele eine Dicke von 40 mm, und/oder die Bleche eine Dicke von 0,5 bis 1 mm auf.

Gemäß einer weiteren Ausführungsart sind die Paneele vom Hersteller mit der Beplattung oder Beschichtung aus Blechen versehen.

Gemäß einer weiteren Ausführungsart der isolierten Decke umfasst die Unterkonstruktion an den Bolzen gehaltene Profilelemente mit einem vertikalen Steg und horizontalen Flanschen auf beiden Seiten des Steges. Gemäß einer weiteren Ausführungsart umfasst die Unterkonstruktion mehrere parallele Profilelemente. Gemäß einer weiteren Ausführungsart sind die äußeren Vorsatzschalen an den Flanschen der Profilelemente gehalten. Gemäß einer weiteren Ausführungsart sind die Flansche mittels Schrauben an den äußeren Abdeckungen der äußeren Paneele befestigt.

Gemäß einer weiteren Ausführungsart der isolierten Decke umfasst die Unterkonstruktion mindestens eine Bolzenplatte, die über eine Stange aus einem Kunststoff oder einem anderen schlecht wärmeleitenden Material mit einer Wärmeleitfähigkeit von maximal 1 W/mK mit dem Bolzen verbunden ist, wobei das Bolzenteil der Bolzenplatte und die Stange durch einen Stoß zwischen benachbarten Kernisolier-Paneelen hindurchgeführt sind und das Plattenteil der Bolzenplatte die Ränder der benachbarten Kernisolier-Paneele untergreift.

Gemäß einer weiteren Ausführungsart umfasst die Wand eine Tür. Gemäß einer weiteren Ausführungsart ist die Tür eine Kühlraum-Drehtür mit einem Einschubrahmen aus Blech (vorzugsweise aus Edelstahl) und mit einem Türblatt mit einer Isolation aus Mineralwolle. Gemäß einer weiteren Ausführungsart ist das Türblatt mit Blech beschichtet, vorzugsweise mit Edelstahlblech. Gemäß einer weiteren Ausführungsart ist der Türrahmen beheizt. Gemäß einer weiteren Ausführungsart ist das Türblatt gegenüber dem Türrahmen durch eine Ballondichtung abgedichtet. Gemäß einer weiteren Ausführungsart ist diese Dichtung beheizt.

Gemäß einer weiteren Ausführungsart umfasst der Boden zur Ableitung von Kondensat Speigatte (*scupper*). Gemäß einer weiteren Ausführungsart weisen die Scupper eine Begleitheizung in den Kühl- und Tiefkühlräumen mit einer Temperatur <= 1°C auf.

Gemäß einer weiteren Ausführungsart umfasst die isolierte Wand oder der Decke Wandhalter zum Fixieren von Regalen, z.B. Ankerschrauben.

Gemäß einer weiteren Ausführungsart umfasst ein isolierter Kühlraum auf einem Schiff mindestens eine isolierte Wand und eine isolierte Decke nach einem der Ansprüche 1 bis 7 und 15 oder 16, einen isolierten Boden nach einem der Ansprüche 8 bis 14 und 15.

Gemäß einer weiteren Ausführungsart umfasst der isolierte Kühlraum eine isolierte Wand zwischen zwei voneinander getrennten Kühlzellen des Kühlraumes, die aus einem Wandmodul (Wandisolierung) wie bei der isolierten Wand gemäß einem der Ansprüche 1 bis 7 oder einer ihrer vorstehenden Ausführungsarten besteht. Die isolierte Wand zwischen zwei Kühlzellen umfasst somit keine Bolzen und keine an den Bolzen gehaltene Unterkonstruktion. Das Wandmodul kann vielmehr durch einen unteren Anschluss an einem isolierten Boden und/oder durch einen oberen Anschluss an einer isolierten Decke gehalten werden. Der untere Anschluss kann auf beiden Seiten der isolierten Wand entsprechend der dem Kühlraum zugewandten (linken) Seite von Fig. 2ausgebildet sein. Der obere Anschluss kann entsprechend Fig. 12 ausgebildet sein.

Nachfolgend wird die Erfindung einer der anliegenden Zeichnungen eines Ausführungsbeispiels näher erläutert. In den Zeichnungen zeigen:
- Fig. 1: isolierter Boden in einem vertikalen Teilschnitt;
- Fig. 2: der isolierte Boden mit Wandanschluss in einem Vertikalschnitt;
- Fig. 3: Aufständerung der Unterkonstruktion des isolierten Bodens in einem Vertikalschnitt
- Fig. 4: isolierte Wand in einem vertikalen Teilschnitt;
- Fig. 5: isolierte Wand mit Nut-Feder-Verbindungen der Kernisolier-Paneele in einem vertikalen Teilschnitt;
- Fig. 6: isolierte Wand der Schiffstruktur in einem Vertikalschnitt;
- Fig. 7: isolierte Decke in einem vertikalen Teilschnitt;
- Fig. 8: Abhängung von Kernisolier-Paneelen der isolierten Decke in einem Vertikalschnitt;
- Fig. 9: dieselbe Abhängung in einem vergrößerten vertikalen Teilschnitt;
- Fig. 10: Abhängung der äußeren Vorsatzschale der isolierten Decke in einem Vertikalschnitt;
- Fig. 11: Deckenanschluss der isolierten Wand in einem Vertikalschnitt;
- Fig. 12: isolierte Wand mit Drehtür in einem Vertikalschnitt.
- Fig. 13: Regal an einer isolierten Wand in einem Vertikalschnitt,
- Fig. 14: seitliche Befestigung des Regals an der isolierten Wand in einem Vertikal schnitt;

Gemäß Fig. 1 und 2 umfasst ein isolierter Boden 1 Profilelemente 2 in Form von Hutschienen 3 aus Aluminium oder Edelstahl, auf denen eine Bodenisolierung 4 angeordnet ist. Die Bodenisolierung 4 weist einen Lagenaufbau mit einer äußeren Abdeckung 5 aus Blech aus Edelstahl mit einer Wandstärke von 1 mm und einer darauf angeordneten ersten Lage 6 aus Isolierplatten 7 mit 120 mm Wandstärke aus Mineralwolle mit stehender Faser auf. Für die Isolierplatten 7 wird das Isoliermaterial der Firma Rockwool mit der Handelsbezeichnung Conrock 15 verwendet.

Darauf ist eine zweite Lage 8 aus 38mm starken Isolierplatten 9, ebenfalls aus Conrock 15, schwimmend verlegt. Die Isolierplatten 9 sind stoßversetzt zu den Isolierplatten 7 angeordnet.

Auf den Isolierplatten 9 ist eine erste Lage 10 aus Sperrholzplatten 11 (Schichtholz) mit einer Stärke von ca. 20 mm angeordnet. Die erste Lage 10 ist mit den Isolierplatten 9 verklebt. Darauf ist eine zweite Lage 12 aus Sperrholzplatten 13 angeordnet, die kreuzweise zu den Sperrholzplatten 11 verlegt und mit diesen verklebt sind. Auch die zweite Lage 12 hat eine Dicke von ca. 20 mm. Die beiden Lagen 11, 12 aus Sperrholzplatten 11, 13 bilden eine Druckverteilungsschicht 14.

Auf der Druckverteilungsschicht 14 ist eine innere Abdeckung (Beplattung) 15 aus Blechen 16 aus Edelstahl angeordnet. Die Bleche 16 haben eine Wandstärke von 2-3 mm und eine rutschhemmende Oberseite. Sie sind an den Stößen miteinander verschweißt. Gemäß Fig. 2 sind die Bleche 16 an den äußeren Rändern mit nach oben vorstehenden Winkeln 17 aus Edelstahlblech verschweißt.

Gemäß Fig. 2 und 3 sind auf dem Boden 18 aus Stahl des Schiffes vertikal hochstehende Bolzen 19 festgeschweißt. Jeder Bolzen 19 trägt ein elastisches Pufferelement 20. Auf den Pufferelementen 20 ist eine Unterkonstruktion 21 abgestützt. Hierfür liegen Hutschienen 22 mit der Innenseite ihres Mittelteils 23 auf der Oberseite der Pufferelemente 20 auf. Jede Kreuzungsstelle umfasst eine durchgehende Hutschiene 22, die mit zwei Abschnitten einer senkrecht dazu erstreckte Hutschienen 24 an den Flanschen verschraubt ist. Die Hutschienen 22 bilden mit den senkrecht dazu erstreckten Hutschienen 24 eine Gitterstruktur.

Auf dem Boden 18 ist unterhalb der Unterkonstruktion 21 eine Grundisolierung 25 angeordnet, die aus mit Aluminium kaschierter Mineralwolle mit einer Dicke von 50 mm und einer Rohdichte von 24 oder 36 kg/m³ besteht.

Aufgrund des Lagenaufbaus kommt es nicht zur Kondensatbildung, weil der Taupunkt in die Isolierplatten 7, 9 fällt. Die Beplattung 15 bildet gemeinsam mit den Winkeln 17 eine Wanne, die Flüssigkeit an einem Eintritt in die Bodenisolierung 4 hindert.

Gemäß Fig. 4 umfasst die Wandisolierung 26 eine äußere Vorsatzschale 27 gebildet aus äußeren Paneelen 28. Diese umfassen Isolierplatten 29 aus Mineralwolle mit zur Hauptausdehnungsrichtung der Paneele 28 senkrechter Faser und einer Wandstärke von 38 mm. Ferner umfassen die Paneele Bleche 30, 31 aus Edelstahl, mit denen die Isolierplatten 29 beidseitig beschichtet sind. Die Bleche 30, 31 sind an den Stößen miteinander verklebt und versiegelt.

Ferner umfasst die Wandisolierung 26 eine Kernisolierung 32 gebildet aus Kernisolier-Paneelen 33. Die Kernisolier-Paneele 33 umfassen Isolierplatten 34 aus Mineralwolle mit einer Dicke von 118 mm. Ferner umfassen die Kernisolier-Paneele 33 Bleche 35, 36 aus Edelstahl, mit denen Isolierplatten 34 beidseitig beklebt sind. Die äußeren Paneele 28 und die Kernisolier-Paneele 33 sind jeweils vertikal ausgerichtet. Die Kernisolier-Paneele 33 sind stoßversetzt zu den äußeren Paneelen 28 angeordnet und mit diesen verklebt.

Auf der Innenseite der Kernisolierung 32 ist eine innere Vorsatzschale 37 gebildet aus inneren Paneelen 38 angeordnet. Die inneren Paneele 38 umfassen Isolierplatten 39 aus Mineralwolle mit einer Stärke von 38 mm und senkrecht zur Hauptausdehnungsrichtung der Isolierplatten 39 gerichteten Fasern. Die inneren Paneele umfassen Bleche 40, 41 aus Edelstahl, mit denen die Isolierplatten 39 beidseitig beschichtet sind. Die Bleche 40, 41 sind mit den Isolierplatten 39 verklebt. Die inneren Paneele 38 sind vertikal ausgerichtet, stoßversetzt zu den Kernisolier-Paneelen 33 angeordnet und mit diesen verklebt. Die Gesamtdicke der Lagenstruktur beträgt 200 mm.

Die Bleche 30 bilden eine äußere Abdeckung 42 und die Bleche 41 eine innere Abdeckung 43 der Wandisolierung.

Für die Isolierplatten 29, 34, 39 wird Conrock 15 verwendet.

Gemäß Fig. 5 sind die Kernisolier-Paneele 33 randseitig über Nut-Feder-Verbindungen 44 miteinander verbunden, die Nuten 45, 46 in den seitlichen Rändern der Isolierplatten 34 und eine in beiden Nuten eingreifende, fliegende Feder 47 umfasst. Die Isolierplatten 7 der Bodenisolierung 4 sind in derselben Weise miteinander verbunden.

Gemäß Fig. 6 sind zum Halten der Wandisolierung 26 auf einer Wand 48 der Schiffsstruktur (Außenhaut oder Schott) horizontal gerichtet Bolzen 49 aufgeschweißt. Darauf sind elastische Pufferelemente 50 angeordnet, ähnlich wie in Fig. 2 und 3 für die Aufständerung auf dem Boden 17 gezeigt. Die restlichen Pufferelemente 50 tragen U-Profile 51 aus Edelstahl, die horizontal ausgerichtet sind und eine Unterkonstruktion 52 bilden. Die äußere Vorsatzschale 27 liegt an den Außenseiten der Mittelteile der U-Profile an und ist mit diesen verschraubt und/oder verklebt.

Gemäß Fig. 2 ist die Kernisolierung 32 der Wandisolierung 26 direkt mit den Isolierplatten 7 der Bodenisolierung 4 verbunden. In einen Zwischenraum 53 zwischen der inneren Vorsatzschale 37 und den Isolierplatten 7 greifen die Isolierplatten 9 und die Sperrholzplatten 11 der Bodenisolierung 4 ein. Die hochstehenden Schenkel der Winkel 17 sind mit der inneren Abdeckung 43 aus Blech 41 der inneren Paneele 38 verklebt und versiegelt.

Eine isolierte Wand zwischen zwei benachbarten Kühlzellen, besteht nur aus der Wandisolierung 26. Hierbei ist der Anschluss an die Bodenisolierung 4 auf beiden Seiten der Wandisolierung 26 ausgebildet, wie der Anschluss auf der Innenseite (linken Seite) von Fig. 2.

Gemäß Fig. 7 ist eine Deckenisolierung 54 entsprechend der Wandisolierung 26 aufgebaut. Dementsprechend sind die verschiedenen Lagen der Deckenisolierung 54 mit denselben Bezugsziffern wie bei der Wandisolierung 26 versehen.

Gemäß Fig. 8 und 9 sind zur Abhängung der Deckenisolierung 54 ein als Winkelschweißbolzen ausgebildeter Bolzen 55 an eine Profilträger 56 eines Schiffsdecks festgeschweißt. Mit dem vertikalen Schenkel des Winkelschweißbolzens ist über eine Muffe 57 und eine Verbindungsstange 58 ein elastisches Pufferelement 59 oder anderes Schwingelement verbunden. Das elastische Pufferelement 59 wiederum ist über eine Gewindestange 60 mit einer als Hülse ausgebildeten Stange 61 aus Hart-PVC oder einem anderen schlecht wärmeleitenden Material verbunden. Die Stange 61 ist mit einem vertikal hochstehenden Bolzenteil 62 einer Bolzenplatte 63 verbunden. Das horizontale Plattenteil 64 der Bolzenplatte 63 ist mit dem unteren Ende des Bolzenteils 62 verbunden. Der Plattenteil 64 ist quadratisch ausgebildet und der Bolzenteil 62 steht vom Zentrum des Plattenteiles 64 vor.

Das elastische Pufferelement 51 ist oberhalb der Deckenisolierung 54 angeordnet. Die Verbindungsstange 52 ist durch eine vertikale Bohrung in der äußeren Vorsatzschale 27 hindurch geführt greift in einen Stoß zwischen zwei benachbarten Kernisolier-Paneelen 33 ein. Der Plattenteil 64 untergreift die Randbereiche der beiden Kernisolier-Paneele 33 und der Bolzenteil 62 greift von unten zwischen die beiden aneinanderstoßenden Kernisolier-Paneele 33 ein. Die Feder 47 hat Durchbohrungen, die das untere Ende der Verbindungsstange 60, das obere Ende des Bolzenteils 62 und die Stange 61 aus schlecht wärmeleitendem Material aufnehmen.

Gemäß Fig. 10 ist die äußere Vorsatzschale 37 der Deckenisolierung 54 zusätzlich mit den Mittelteilen von U-Profilen 65 verschraubt. Die U-Profile 65 sind an schwingelastischen Haltern 66 gehalten, die oben mit vertikalen Bolzen 67 verbunden sind. Die Bolzen 67 sind mit einem Strukturelement 68 verschweißt, beispielsweise mit einem Trägerprofil eines Schiffsdecks.

Fig. 11 zeigt den oberen Anschluss der Wandisolierung 26 an die Deckenisolierung 54. Hierbei greifen die inneren Paneele 38 der Deckenisolierung 54 mit ihren seitlichen Rändern in Auskehlungen 69 am oberen Rand der inneren Paneele 38 der Wandisolierung ein. Die äußeren Paneele 28 der Wandisolierung 26 greifen mit ihren oberen Rändern in Auskehlungen 70 an den seitlichen Rändern der Kernisolier-Paneele 33 der Deckenisolierung 54 ein.

Gemäß Fig. 12 umfasst eine Wand eine Kühlraum-Drehtür 71 mit einem Einschubrahmen 72 aus Edelstahl und einem mit einer Isolation 73 aus Mineralwolle versehenen Türblatt 74.

Gemäß Fig. 13 und 14 ist ein Regal 75 vor einer Wandisolierung 26 angeordnet. Das Regal 75 umfasst Winkelprofile 76 an den beiden Seiten und von den Winkelprofilen 76 aufgenommene Einlegeböden 77. Regalstützen 78 der Winkelprofile 76 sind unten über Schraubfüße 79 auf der inneren Abdeckung 15 der Bodenisolierung 4 und oben über Schraubfüße 80 auf der inneren Abdeckung 43 der Deckenisolierung 54 abgestützt. Zur seitlichen Halterung des Regales ist eine Einsetzmutter 81 in einer Sackbohrung 82 hinter der äußeren Abdeckung aus Blech 36 des Kernisolier-Paneels 33 angeordnet. Ferner weisen die inneren Paneele 38 eine Bohrung 83 auf, denen ein Distanzstück 84 aus POM oder einem anderen Kunststoff zwischen den inneren und der äußeren Blechen 40, 41 der inneren Paneele 38 gehalten ist. Eine Schraube 85 durchgreift eine horizontale Bohrung einer Regalstütze 78 und ist durch das Distanzstück 84 hindurch in die Einsetzmutter 81 eingeschraubt, bis der Schraubenkopf 86 an der Seite der Regalstütze 78 anliegt. Hierdurch ist das Regal 75 an der Wandisolierung 26 befestigt.

### Bezugszeichenliste

- 1: isolierter Boden
- 2: Profilelement
- 3: Hutschiene
- 4: Bodenisolierung
- 5: äußere Abdeckung
- 6: erste Lage
- 7: Isolierplatten
- 8: zweite Lage
- 9: Isolierplatte
- 10: erste Lage
- 11: Sperrholzplatte
- 12: zweite Lage
- 13: Sperrholzplatte
- 14: Druckverteilungsschicht
- 15: innere Abdeckung (Beplattung)
- 16: Blech
- 17: Winkel
- 18: Boden
- 19: Bolzen
- 20: Pufferelement
- 21: Unterkonstruktion
- 22: Hutschiene
- 23: Mittelteil
- 24: Hutschiene
- 25: Grundisolierung
- 26: Wandisolierung
- 27: äußere Vorsatzschale
- 28: äußeres Paneel
- 29: Isolierplatte
- 30, 31: Bleche
- 32: Kernisolierung
- 33: Kernisolier-Paneel
- 34: Isolierplatte
- 35, 36: Blech
- 37: innere Vorsatzschale
- 38: innere Paneel
- 39: Isolierplatte
- 40, 41: Blech
- 42: äußere Abdeckung
- 43: innere Abdeckung
- 44: Nut-Feder-Verbindung
- 45, 46: Nut
- 47: Feder
- 48: Wand
- 49: Bolzen
- 50: Pufferelement
- 51: U-Profil
- 52: Unterkonstruktion
- 53: Zwischenraum
- 54: Deckenisolierung
- 55: Bolzen
- 56: Profilträger
- 57: Muffe
- 58: Verbindungsstange
- 59: elastisches Pufferelement
- 60: Gewindestange
- 61: Hülse
- 62: Bolzenteil
- 63: Bolzenplatte
- 64: Plattenteil
- 65: U-Profil
- 66: Halter
- 67: vertikaler Bolzen
- 68: Strukturelement
- 69: Auskehlung
- 70: Auskehlung
- 71: Kühlraum-Drehtür
- 72: Einschubrahmen
- 73: Isolation
- 74: Türblatt
- 75: Regal
- 76: Winkelprofil
- 77: Einlegeboden
- 78: Regalstütze
- 79: Schraubfuß
- 80: Schraubfuß
- 81: Einsetzmutter
- 82: Sackbohrung
- 83: Bohrung
- 84: Distanzstück
- 85: Schraube
- 86: Schraubenkopf

## Patentansprüche

1. Schiff mit einem Kühlraum mit einer isolierten Wand oder Decke umfassend:
• eine Wand (48) oder Decke (54, 58),
• von der Wand (48) oder Decke (56, 58) vorstehende Bolzen (49, 55, 67),
• eine an den Bolzen (49, 55, 67) gehaltene Unterkonstruktion (52, 65),
• mindestens zwei an der Unterkonstruktion (52, 65) in einem Abstand von der Wand (48) oder Decke (56, 68) gehaltene Lagen von Paneelen (28, 33, 38) aus Isolierplatten aus Mineralwolle mit einer äußeren Abdeckung (42) aus Blech auf der der Wand oder Decke zugewandten Außenseite und einer inneren Abdeckung (43) aus Blech auf der dem Inneren des Kühlraumes zugewandten Innenseite,
**dadurch gekennzeichnet, dass**
• die Lagen von Paneelen (28, 33, 38) eine Lage von äußeren Paneelen (28) und eine Lage von Kernisolier-Paneelen (33) umfassen,
• auf der Unterkonstruktion (52, 65) eine äußere Vorsatzschale (27) aus den äußeren Paneelen (28) angeordnet ist und
• auf der äußeren Vorsatzschale (27) eine Kernisolierung (32) aus den Kernisolier-Paneelen (33) stoßversetzt zu den äußeren Paneelen (28) angeordnet ist.

2. Schiff nach Anspruch 1, bei dem die Außenseite der äußeren Paneele (28) eine äußere Abdeckung (42) aus Blech und/oder die Außenseite der Kernisolier-Paneele (33) eine äußere Abdeckung aus Blech und/oder die Innenseite der Kernisolier-Paneele (33) eine innere Abdeckung aus Blech und/oder die Innenseite der inneren Paneele (38) eine innere Abdeckung (43) aus Blech aufweist.

3. Schiff nach Anspruch 1 oder 2, bei dem die äußere Abdeckung (42) vollflächig mit der Außenseite der Isolierplatten (29, 34) der äußeren Paneele (28) und/oder der Kernisolier-Paneele (33) verklebt sind und/oder bei der die Bleche der inneren Abdeckung (43) vollflächig mit der Innenseite der Isolierplatten (34, 39) der Kernisolier-Paneele (33) und/oder der inneren Paneele (38) verklebt sind.

4. Schiff nach einem der Ansprüche 1 bis 3, bei dem die Lagen von Paneelen (28, 33, 38) eine Lage von inneren Paneelen (38) umfassen und auf der Kernisolierung (32) eine innere Vorsatzschale (37) aus den inneren Paneelen (38) angeordnet ist, die stoßversetzt zu den Kernisolier-Paneelen (33) angeordnet sind.

5. Schiff nach einem der Ansprüche 1 bis 4, bei dem die Bolzen (49, 55, 67) auf der Wand (28) oder Decke (56, 68) festgeschweißt sind und/oder die Unterkonstruktion (51, 65) über elastische Pufferelemente (50, 59, 66) mit den Bolzen verbunden ist und/oder bei der die Unterkonstruktion (50, 59,66) horizontale Profilelemente umfasst.

6. Schiff gemäß einem der Ansprüche 1 bis 5, bei dem die Abdeckung (42, 43) aus Blech eine Schale aus Blech ist, welche die Isolierplatte (29, 39) der isolierten Wand (48) zumindest teilweise aufnimmt.

7. Schiff gemäß einem der Ansprüche 1 bis 6, wobei die Unterkonstruktion der isolierten Decke an den Bolzen (67) gehaltene Profilelemente (65) mit einem vertikalen Steg und horizontalen Flanschen auf beiden Seiten des Steges umfasst, an denen die äußeren Vorsatzschalen (27) gehalten sind, und/oder die Unterkonstruktion mindestens eine Bolzenplatte (63) umfasst, die über eine Stange (61) aus einem schlecht wärmeleitenden Material mit dem Bolzen (55) verbunden ist, wobei das Bolzenteil (62) der Bolzenplatte und die Stange durch einen Stoß zwischen benachbarten Kernisolier-Paneelen (33) hindurchgeführt sind und das Plattenteil (64) der Bolzenplatte die Ränder der benachbarten Kernisolier-Paneele (33) untergreift.

8. Schiff nach einem der Ansprüche 1 bis 7 mit einem isolierten Boden umfassend
• einen Boden (18),
• vom Boden (18) vorstehende Bolzen (19),
• eine an den Bolzen (19) gehaltene Unterkonstruktion (20),
• mindestens eine an der Unterkonstruktion (21) in einem Abstand vom Boden (18) gehaltene Lage von Isolierplatten (7, 9) aus Mineralwolle mit einer äußeren Abdeckung (5) aus Blech auf der dem Boden (18) zugewandten Außenseite und
• eine auf den Isolierplatten (7, 9) angeordnete Druckverteilungsschicht (14) umfassend mindestens eine Lage von Sperrholzplatten (11, 13) mit einer inneren Abdeckung (15) aus Blech auf der dem Inneren des Kühlraumes zugewandten Innenseite.

9. Schiff nach Anspruch 8, bei dem auf einer ersten Lage (6) von Isolierplatten (7) des Bodens (18) eine zweite Lage (8) von Isolierplatten (9) schwimmend verlegt ist.

10. Schiff nach Anspruch 8 oder 9, bei dem die Druckverteilungsschicht (14) zwei Lagen (10, 12) von Sperrholzplatten (11, 13) umfasst, wobei die Lagen von Sperrholzplatten (11, 13) kreuzweise zueinander verlegt sind.

11. Schiff gemäß einem der Ansprüche 8 bis 10, bei dem die Unterkonstruktion des isolierten Bodens über elastische Pufferelemente (20) auf den Bolzen (19) abgestützt ist.

12. Schiff nach einem der Ansprüche 8 bis 11, bei dem die Unterkonstruktion (21) des isolierten Bodens Profilelemente umfasst, insbesondere Hutschienen (22), wobei die Außenseite eines Mittelteils der Profilelemente eine Montagefläche für die äußere Abdeckung (5) bildet.

13. Schiff nach Anspruch 12, bei dem die Profilelemente (22) gitterförmig angeordnet sind.

14. Schiff nach einem der Ansprüche 8 bis 13, bei dem die Beplattung (15) aus Blech wannenartig mit seitlich hochstehenden Leisten oder Winkeln (17) ausgebildet ist.

15. Schiff gemäß einem der Ansprüche 1 bis 14, umfassend eines oder mehrere der nachfolgenden Merkmale:
• benachbarte Isolierplatten (34) weisen an Stoßstellen eine Nut-Feder-Verbindung (44) auf,
• zwischen der Unterkonstruktion und der Begrenzung ist eine Grundisolierung (25) vorhanden, wobei vorzugsweise die Grundisolierung mit Aluminium kaschierte Mineralwolle umfasst,
• die äußeren Paneele (28) weisen eine Dicke von 38 mm, und/oder die Kernisolier-Paneele (33) weisen eine Dicke von 120 mm, und/oder die inneren Paneele (38) weisen eine Dicke von 38 mm auf,
• die Isolierplatten (7, 9, 29, 34, 39) umfassen Mineralwolle mit einer Dichte von mindestens 150 kg/m³
• die Mineralwolle der Isolierplatten (7, 9, 29, 34, 39) ist Steinwolle oder Glaswolle,
• die Bleche (5, 15, 30, 31, 35, 36, 40, 41) sind Edelstahlbleche,
• die Edelstahlbleche weisen eine Dicke von 0,5 bis 1 mm auf.

16. Schiff nach einem der Ansprüche 8 bis 15, umfassende eine isolierte Wand zwischen zwei benachbarten Kühlzellen, die aus einer Isolierung (26) wie bei der Isolierung einer isolierten Wand oder Decke gemäß einem der Ansprüche 1 bis 7 besteht.

## Claims

1. A ship having a refrigerated area with an insulated wall or ceiling, comprising:
• a wall (48) or ceiling (54, 58),
• bolts (49, 55, 67) projecting from the wall (48) or ceiling (56, 58),
• a substructure (52, 65) held on the bolts (49, 55, 67),
• at least two layers of panels (28, 33, 38) made of insulating boards made of mineral wool having an outer cover (42) made of sheet metal on the outside facing the wall or ceiling and an inner cover (43) made of sheet metal on the inside facing the interior of the refrigerated area, held on the substructure (52, 65) at a distance from the wall (48) or ceiling (56, 68), **characterized in that**
• the layers of panels (28, 33, 38) comprise a layer of outer panels (28) and a layer of core insulation panels (33),
• an outer facing shell (27) made of the outer panels (28) is arranged on the substructure (52, 65), and
• a core insulation (32) made of the core insulation panels (33) is arranged butting the outer panels (28) in an offset manner on the outer facing shell (27).

2. The ship according to Claim 1, in which the outside of the outer panels (28) has an outer cover (42) made of sheet metal and/or the outside of the core insulation panels (33) has an outer cover made of sheet metal and/or the inside of the core insulation panels (33) has an inner cover made of sheet metal and/or the inside of the inner panels (38) has an inner cover (43) made of sheet metal.

3. The ship according to Claim 1 or 2, in which the outer cover (42) is glued completely to the outside of the insulating boards (29, 34) of the outer panels (28) and/or the core insulation panels (33) and/or in which the sheets of the inner cover (43) are completely bonded to the inside of the insulating boards (34, 39) of the core insulation panels (33) and/or of the inner panels (38).

4. The ship according to one of Claims 1 to 3, in which the layers of panels (28, 33, 38) comprise a layer of inner panels (38) and an inner facing shell (37) made up of the inner panels (38) is arranged on the core insulation (32), which inner panels are arranged butting the core insulation panels (33) in an offset manner.

5. The ship according to one of Claims 1 to 4, in which the bolts (49, 55, 67) are firmly welded on the wall (28) or ceiling (56, 68) and/or the substructure (51, 65) is connected to the bolts via elastic buffer elements (50, 59, 66) and/or in which the substructure (50, 59,66) comprises horizontal profile elements.

6. The ship according to one of Claims 1 to 5, in which the cover (42, 43) made of sheet metal is a shell made of sheet metal which at least partially receives the insulating board (29, 39) of the insulated wall (48).

7. The ship according to one of Claims 1 to 6, wherein the substructure of the insulated ceiling comprises profile elements (65) having a vertical web and horizontal flanges on both sides of the web which are held on the bolts (67), on which profile elements the outer facing shells (27) are held, and/or the substructure comprises at least one bolt plate (63) which is connected to the bolt (55) via a bar (61) made of a poorly heat-conducting material, wherein the bolt part (62) of the bolt plate and the bar are guided by a butt between neighboring core insulation panels (33) and the plate part (64) of the bolt plate engages the edges of the neighboring core insulation panels (33) from underneath.

8. The ship according to one of Claims 1 to 7, having an insulated floor, comprising
• a floor (18),
• bolts (19) projecting from the floor (18),
• a substructure (20) held on the bolts (19),
• at least one layer of insulating boards (7, 9) made of mineral wool having an outer cover (5) made of sheet metal on the outside facing the floor (18), which is held on the substructure (21) at a distance from the floor (18), and
• a pressure distribution layer (14) comprising at least one layer of plywood boards (11, 13) having an inner cover (15) made of sheet metal on the inside facing the interior of the refrigerated area, which is arranged on the insulating boards (7, 9).

9. The ship according to Claim 8, in which a second layer (8) of insulating boards (9) is installed in a floating manner on a first layer (6) of insulating boards (7) of the floor (18).

10. The ship according to Claim 8 or 9, in which the pressure distribution layer (14) comprises two layers (10, 12) of plywood boards (11, 13), wherein the layers of plywood boards (11, 13) are installed crosswise to one another.

11. The ship according to one of Claims 8 to 10, in which the substructure of the insulated floor is supported on the bolts (19) via elastic buffer elements (20).

12. The ship according to one of Claims 8 to 11, in which the substructure (21) of the insulated floor comprises profile elements, in particular top-hat rails (22), wherein the outside of a central part of the profile elements forms an assembly surface for the outer cover (5).

13. The ship according to Claim 12, in which the profile elements (22) are arranged in a grid-like manner.

14. The ship according to one of Claims 8 to 13, in which the plating (15) made of sheet metal is configured in a troughlike manner with laterally upright strips or brackets (17).

15. The ship according to one of Claims 1 to 14, comprising one or more of the following features:
• neighboring insulating boards (34) have a tongue and groove connection (44) at butt joints,
• a basic insulation (25) is present between the substructure and the bordering, wherein the basic insulation preferably comprises mineral wool laminated with aluminum,
• the outer panels (28) have a thickness of 38 mm, and/or the core insulation panels (33) have a thickness of 120 mm, and/or the inner panels (38) have a thickness of 38 mm,
• the insulating boards (7, 9, 29, 34, 39) comprise mineral wool with a density of at least 150 kg/m³
• the mineral wool of the insulating boards (7, 9, 29, 34, 39) is rock wool or glass wool,
• the sheets (5, 15, 30, 31, 35, 36, 40, 41) are stainless steel sheets,
• the stainless steel sheets have a thickness of 0.5 to 1 mm.

16. The ship according to one of Claims 8 to 15, comprising an insulated wall between two neighboring cooling cells which consists of insulation (26) as in the case of the insulation of an insulated wall or ceiling according to one of Claims 1 to 7.

## Revendications

1. Navire avec une chambre frigorifique avec une paroi ou un plafond isolés comprenant :
• une paroi (48) ou un plafond (54, 58),
• des boulons (49, 55, 67) en saillie devant la paroi (48) ou le plafond (56, 58),
• une sous-structure (52, 65) maintenue au niveau des boulons (49, 55, 67),
• au moins deux couches de panneaux (28, 33, 38) en plaques isolantes en laine minérale maintenues au niveau de la sous-structure (52, 65) à une distance de la paroi (48) ou du plafond (56, 58), avec une couverture extérieure (42) en tôle sur le côté extérieur tourné vers la paroi ou le plafond et une couverture intérieure (43) en tôle sur le côté intérieur tourné vers l'intérieur de la chambre frigorifique,
**caractérisé en ce que**
• les couches de panneaux (28, 33, 38) comprennent une couche de panneaux extérieurs (28) et une couche de panneaux de coeur isolants (33),
• un parement extérieur (27) constitué des panneaux extérieurs (28) est disposé sur la sous-structure (52, 65) et
• une isolation de coeur (32) constituée de panneaux de coeur isolants (33) est disposée sur le parement extérieur (27) avec décalage des joints par rapport aux panneaux extérieurs (28).

2. Navire selon la revendication 1, sur lequel le côté extérieur des panneaux extérieurs (28) présente une couverture extérieure (42) en tôle et/ou le côté extérieur des panneaux de coeur isolants (33) présente une couverture extérieure en tôle et/ou le côté intérieur des panneaux de coeur isolants (33) présente une couverture intérieure en tôle et/ou le côté intérieur des panneaux intérieurs (38) présente une couverture intérieure (43) en tôle.

3. Navire selon la revendication 1 ou 2, sur lequel la couverture extérieure (42) est collée sur le côté extérieur des panneaux isolants (29, 34) des panneaux extérieurs (28) et/ou des panneaux de coeur isolants (33) sur toute la surface et/ou sur lequel les tôles de la couverture intérieure (43) sont collées sur le côté intérieur des panneaux isolants (34, 39) des panneaux de coeur isolants (33) et/ou des panneaux intérieurs (38) sur toute la surface.

4. Navire selon l'une des revendications 1 à 3, sur lequel les couches de panneaux (28, 33, 38) comprennent une couche de panneaux intérieurs (38) et un parement intérieur (37) constitué des panneaux intérieurs (38) est disposé sur l'isolation de coeur (32), lesquels panneaux sont disposés avec décalage des joints par rapport aux panneaux de coeur isolants (33).

5. Navire selon l'une des revendications 1 à 4, sur lequel les boulons (49, 55, 67) sont fixés par soudure sur la paroi (28) ou le plafond (56, 68) et/ou la sous-structure (51, 65) est reliée aux boulons par des éléments tampons élastiques (50, 59, 66) et/ou sur lequel la sous-structure (50, 59, 66) comprend des éléments profilés horizontaux.

6. Navire selon l'une des revendications 1 à 5, sur lequel la couverture (42, 43) en tôle est une coque en tôle qui accueille au moins partiellement la plaque isolante (29, 39) de la paroi isolée (48).

7. Navire selon l'une des revendications 1 à 6, la sous-structure du plafond isolé comprenant des éléments profilés (65) maintenus au niveau des boulons (67) avec un montant vertical et des brides horizontales sur les deux côtés du montant sur lesquelles les parements extérieurs (27) sont maintenus, et/ou la sous-structure comprenant au moins une plaque de boulon (63), laquelle est reliée au boulon (55) par une tige (61) constituée d'un matériau à faible conductivité thermique, la partie de boulon (62) de la plaque de boulon et la tige étant passées à travers un joint entre des panneaux de coeur isolants (33) voisins et la partie de plaque (64) de la plaque de boulon s'engageant sous les bords des panneaux de coeur isolants (33) voisins.

8. Navire selon l'une des revendications 1 à 7 avec un fond isolé comprenant :
• un fond (18),
• des boulons (19) en saillie sur le fond (18),
• une sous-structure (20) maintenue au niveau des boulons (19),
• au moins une couche de plaques isolantes (7, 9) en laine minérale maintenue au niveau de la sous-structure (21) à une distance du fond (18) avec une couverture extérieure (5) en tôle sur le côté extérieur tourné vers le fond (18) et
• une couche de distribution de pression disposée sur les plaques isolantes (7, 9) comprenant au moins une couche de panneaux de contreplaqué (11, 13) avec une couverture intérieure en tôle sur le côté intérieur tourné vers l'intérieur de la chambre frigorifique.

9. Navire selon la revendication 8, sur lequel une deuxième couche (8) de plaques isolantes (9) est posée de façon flottante sur une première couche (6) de plaques isolantes (7) du fond (18).

10. Navire selon la revendication 8 ou 9, sur lequel la couche de distribution de pression (14) comprend deux couches (10, 12) de panneaux de contreplaqué (11, 13), les couches de panneaux de contreplaqué (11, 13) étant posées en croix l'une par rapport à l'autre.

11. Navire selon l'une des revendications 8 à 10, sur lequel la sous-structure du fond isolé repose sur les boulons (19) par le biais d'éléments tampons élastiques (20).

12. Navire selon l'une des revendications 8 à 11, sur lequel la sous-structure (21) du fond isolé comprend des éléments profilés, en particulier des rails DIN (22), le côté extérieur d'une partie centrale des éléments profilés formant une surface de montage pour la couverture extérieure (5).

13. Navire selon la revendication 12, sur lequel les éléments profilés (22) sont disposés en forme de grille.

14. Navire selon l'une des revendications 8 à 13, sur lequel le bordé (15) en tôle est formé en cuvette avec des baguettes ou des angles (17) élevés latéralement.

15. Navire selon l'une des revendications 1 à 14, comprenant une ou plusieurs des caractéristiques suivantes :
• des plaques isolantes (34) voisines présentent un assemblage à rainure et languette (44) au niveau des joints,
• une isolation de base (25) est présente entre la sous-structure et la limite, l'isolation de base comprenant de préférence de la laine minérale revêtue d'aluminium,
• les panneaux extérieurs (28) présentent une épaisseur de 38 mm, et/ou les panneaux de coeur isolants (33) présentent une épaisseur de 120 mm, et/ou les panneaux intérieurs (38) présentent une épaisseur de 38 mm,
• les plaques isolantes (7, 9, 29, 34, 39) comprennent de la laine minérale avec une densité d'au moins 150 kg/m³,
• la laine minérale des plaques isolantes (7, 9, 29, 34, 39) est de la laine de roche ou de la laine de verre,
• les tôles (5, 15, 30, 31, 35, 36, 40, 41) sont des tôles en acier inoxydable,
• les tôles en acier inoxydable présentent une épaisseur de 0,5 à 1 mm.

16. Navire selon l'une des revendications 8 à 15, comprenant une paroi isolée entre deux cellules de refroidissement voisines, laquelle est constituée d'une isolation (26) telle que pour l'isolation d'une paroi ou d'un plafond isolés selon l'une des revendications 1 à 7.
